# FASCICULE DE BREVET EUROPEEN

(11) **EP 0 296 126 B1**
(45) Date de publication et mention de la délivrance du brevet: **09.12.1992**
(21) Numéro de dépôt: 88830225.4
(22) Date de dépôt: 19.05.1988
(51) Int. Cl.: B24B 9/06, B24B 41/00

(54) **Mécanisme pour le support et le mouvement de la table porte-outils dans les machines automatiques à brillanter des bords arrondis de tranches de marbres de granit et similaires**
Vorrichtung zur Halterung und Bewegung des Werkzeugschlittens auf den automatischen Maschinen zum Polieren der abgerundeten Kanten von Marmor-, Granitplatten und dergleichen
Device for supporting and moving the work-tool table on automatic machines for polishing the rounded edges of marble, granite plates and the same

(30) Priorité: 22.05.1987 IT 62887
(43) Date de publication de la demande: 21.12.1988
(73) Titulaire: MARMO MECCANICA - S.P.A., I-60035 Jesi (AN) (IT)
(72) Inventeur: Centurelli, Roberto, I-60034 - Cupramontana (An) (IT)
(74) Mandataire: Baldi, Claudio

(56) Documents cités:
- EP-A- 0 197 233
- DE-C- 1 250 295
- US-A- 4 660 539

## Description

La présente demande de brevet pour invention industrielle concerne un mécanisme pour le support et le mouvement de la table porte-outils dans les machines à brillanter automatiquement des bords à profil circulaire des tranches de marbre, de granit et similaires.

Actuellement, il y a déjà des machines en mesure d'effectuer en automatique l'opération sus-mentionée pour brillanter des côtes arrondies; elles comprennent essentiellement une table, à axe horizontal, de support pour une série d'outils alignés, chacun équipé de son propre moteur, un tapis de transport sur lequel on charge la tranche de marbre à brillanter et un mécanisme de support et de mouvement de la table porte-outils, qui doit être en mesure de se déplacer de tous les côtés tout en maintenant son propre axe longitudinal toujours parallèle à lui-même, de manière à ce que tous les outils puissent intervenir le long de tous les points du profil arrondi du bord de la tranche à brillanter.

Un mécanisme correspondant au préambule de la revendication 1 est connu, par exemple, de la EP-A-0 197 233.

La présente invention vise à créer un mécanisme de support et de mouvement de la table porte-outils sus-mentionnée différent de ceux utilisés jusqu'à maintenant, par rapport auxquels il peut vanter une majeure simplicité de construction et, par conséquent, une plus facile et économique réalisation ainsi qu'une majeure fiabilité de fonctionnement.

Le mécanisme d'après l'idée englobe l'emploi de deux parallélogrammes identiques, articulés simples et opposés, chacun formé de deux balanciers identiques et d'une bielle, étant prévu que les balanciers soient actionnés par un appareil moteur en mesure de les faire osciller autour de leurs propres axes de pivotement au châssis.

En correspondance du centre de la bielle de chaque parallélogramme articulé simple, un trou de support est prévu pour les deux goujons, coaxiaux et opposés, qui se trouvent aux deux extrémités de la table porte-outils.

Sur chacun des goujons d'extrémité sus-mentionnés un engrenage est emboîté, dont la rotation, obtenue au moyen d'une chaîne ou d'une roue dentée motrice, détermine une rotation égale et simultanée de la table porte-outils par rapport à son propre axe longitudinal, normal aux deux bielles latérales sur lesquelles, en fait, la table même résulte appuyée.

En définitive, le mécanisme selon l'idée permet de déplacer dans toutes les directions la table porte-outils en maintenant constante l'inclinaison de son axe longitudinal qui assume des directions toujours parallèles dans toutes les positions où la table s'arrête et ceci grâce à l'utilisation des deux parallélogrammes articulés simples sus-mentionnés.

D'autre part, le fait d'avoir pivoté en correspondance des deux goujons, coaxiaux et opposés, la table porte-outils aux bielles des deux parallélogrammes articulés simples sus-mentionnés, permet de faire tourner la table autour de ses propres goujons de support.

Les outils installés sur la table, par conséquent, pourront assumer toutes les directions et distances par rapport au bord de la tranche de marbre à brillanter grâce à une opportune combinaison et juxtaposition des mouvements qu'on peut lui conférer, l'un au moyen des deux parallélogrammes articulés simples, l'autre au moyen des goujons d'appui de la table, opportunément motorisés.

Pour une explication plus claire, la description de l'idée se poursuit avec référence aux dessins joints, reportés uniquement à titre d'illustration et non limitativement et où:
- la fig. 1 montre schématiquement l'un des deux parallélogrammes articulés simples, utilisés pour le support et le mouvement de la table porte-outils; la ligne pointillée met en évidence la position qu'assume la table porte-outils en cas d'oscillation des seuls parallélogrammes articulés simples;
- la fig. 2 montre schématiquement l'un des deux parallélogrammes articulés simples utilisés pour le support et le mouvement de la table porte-outils; la ligne pointillée met en évidence la position qu'assume la table porte-outils en cas de rotation de la seule table autour de ses propres goujons de pivotement;
- la fig. 3 montre schématiquement l'un des deux parallélogrammes articulés simples, utilisés pour le support et le mouvement de la table porte-outils; la ligne pointillée met en évidence la position qu'assume la table porte-outils en cas d'oscillation des parallélogrammes articulés simples et de la rotation d'un même angle "alfa" de la table porte-outils autour de ses propres goujons de pivotement;
- la fig. 4 montre schématiquement l'un des deux parallélogrammes articulés simples, utilisés pour le support et le mouvement de la table porte-outils; la ligne pointillée met en évidence la position qu'assume la table porte-outils en cas d'oscillation des parallélogrammes d'un angle "beta" et en cas de rotation d'un angle "alfa" de la table porte-outils autour de ses propres goujons de pivotement;
- la fig. 5 est la représentation assonométrique schématique de la table porte-outils supporté par les deux parallélogrammes articulés simples, un entraînement à chaîne étant prévu pour l'actionnement des goujons de pivotement de la table porte-outils;
- la fig. 6 est une représentation assonométrique schématique de la table porte-outils supportée par les deux parallélogrammes articulés simples, étant prévue l'utilisation d'un couple de roues dentées pour l'actionnement des goujons de pivotement de la table porte-outils;
- la fig. 7 est une vue frontale, schématique, de la table porte-outils supportée par les deux parallélogrammes articulés simples.

Avec référence aux figures sus-mentionnées, le dispositif mécanique selon lequel l'idée comprend deux parallélogrammes articulés simples identiques (1), chacun desquels est formé de deux balanciers identiques (1a) et d'une bielle (1b), étant prévu que sur les balanciers (1a) soient solidement ancrés les goujons (1c) en corresondance desquels lesdit balanciers sont pivotés sur le châssis de la machine à brillanter.

Sur les goujons de pivotement (1c) un engrenage (2) est emboîté et qui, mis en rotations alternées, par une chaîne d'entraînement non illustrée dans les fig. 5 et 6, fait accomplir aux balanciers (1a) des oscillations continues et alternées, avec le même angle de rotation.

Chaque bielle (1b) des parallélogrammes articulés simples (1) présente, au centre, un trou apte à loger exactement un goujon (3) solidement fixé aux deux extrémités de la table (4) qui supporte les outils (5), ceux-ci étant constitués dans ce cas de meules en forme de tasse.

Sur chacun des deux goujons (3), prévus en position coaxiale et opposée aux deux extrémités de la table (4), un engrenage (3a) est emboîté qui, mis en rotation par une chaîne d'entraînement (6) (voir fig. 5) ou par un engrenage moteur (7) (voir fig. 6) fait accomplir à la table (4) une rotation égale et simultanée autour de ses propres goujons de pivotement (3).

Par conséquent, vu ce ci-dessus exposé avec référence aux dessins joints, les deux mouvements résultent sans autre clairs maintenant, bien distingués et indépendants, attribuables, alternativement ou en même temps, à la table (4) au moyen du mécanisme selon l'idée.

En tournant les goujons (3) en effet, on peut obtenir le renversement de la table (4) autour de son propre axe longitudinal de pivotement, tandis qu'en faisant tourner les goujons (1c) des balanciers (1a) des parallélogrammes articulés simples (1) on peut obtenir le déplacement de la table (4) tout en maintenant constante l'inclinaison de son axe longitudinal.

Outre l'avantage plusieurs fois mis en évidence et qui consiste dans la possibilité de conférer à la table porte-outils deux mouvements distincts et indépendants, le mécanisme selon l'idée offre aussi un autre avantage important par rapport aux mécanismes équivalents déjà connus et qui est dû essentiellement à sa conformation structurelle qui permet, différemment des solutions cinématiques précédentes, d'englober et isoler les deux mécanismes de support et de mouvement de la table porte-outils dans deux logements séparés, inaccessibles à l'eau et aux déchets d'usinage qui normalement se déposent sur la table porte-outils.

Comme mis en évidence à la fig. 7, en effet, les deux mécanismes de support et de mouvement de la table porte-outils (4) peuvent être cachés et protégés dans deux logements latéraux (8), sans pour cela créer des difficultés de construction, car il suffit de prévoir uniquement, sur les deux parois latérales internes (8a) de ces logements, deux boutonnières curvilignes (8b) à travers lesquelles passent et dans lesquelles se déplacent les goujons de pivotement (3) de la table (4).

## Revendications

1. Mécanisme pour le support et le mouvement de la table porte-outils dans les machines automatiques à brillanter les bords arrondis des tranches de marbre, de granit et similaires, comprenant deux parallélogrammes identiques et articulés simples (1), positionnés aux deux extrémités de la table porte-outils (4) et qui la supportent, caractérisé par le fait que chacun des parallelogrammes est formé de deux balanciers identiques (1a) et d'une bielle (1b) qui est positionnée à l'une extremité des balanciers et qui présente, au centre, un trou apte à loger exactement l'un des deux goujons (3) solidement fixés, en position coaxiale et opposée, aux deux extrémités de la table porte-outils (4), chacun des goujons (3) étant emboîté dans un engrenage (3a) mis en rotation par une chaîne d'entraînement (6) ou par une roue dentée(7), et d'autres goujons (1c) étant solidement fixés sur les balanciers (1a), à leur autre extremité, en correspondance desquels les balanciers sont pivotés au châssis de la machine à brillanter et sur lesquels on emboîte un engrenage (2) qui, mis en rotation par une chaîne d'entraînement, fait tourner les balanciers des parallélogrammes articulés simples (1).

## Claims

1. A mechanism for supporting and moving the tool worktable in automatic machines, used for polishing the rounded edges of marble, granite or similar materials, consisting of two identical, simple, jointed parallelograms (1) fitted at the two ends of the tool worktable (4), whereto the same is supported, characterised in that each parallelogram consists of two identical rocker levers (1a) and by a connecting rod (1b) positioned at one end of the rocker levers (1a), said connecting rod (1b) having a hole at the centre for housing one of the two pins (3) fixed firmly, in a coaxial and opposing position, at the two ends of the tool worktable (4); each pin (3) having a gear (3a) keyed thereto, the same being rotated by means of a drive chain (6) or by a geared drive wheel (7) and further pins (1c) being firmly fixed at the ends of the rocker levers (1a), whereto the rocker levers are pivoted to the frame of the polishing machine, said rocker levers having a gear (2) keyed on the same, rotated by means of a drive chain which turns the rocker levers of the simple jointed parallelograms (1).

## Patentansprüche

1. Mechanismus zum Tragen und Bewegen des Werkzeugtisches in automatischen Maschinen für die Polierung der abgerundeten Rändern von Marmor-, Granit-und ähnlichen Platten, der an den beiden Enden des an ihnen gelagerten Werkzeugtisches zwei identische, einfach artikulierte Parallelogramme (1) umfaßt, dadurch gekennzeichnet, daß jedes der Paralellogramme von zwei identischen Kipphebel (1a) und einem Pleuel (1b) gebildet wird, das an einem Ende der Kipphebel positioniert ist und das in der Mitte ein Loch zur Aufnahme von einem der zwei fest angebrachten Zapfen (3) aufweist, in koaxialer Position und den beiden Enden des Werkzeugtisches (4) gegenüberliegend; auf jedem der Zapfen (3) ist ein Zahnrad (3a) aufgekeilt, das durch eine Treibkette (6) oder durch ein treibendes Rad (7) rotiert wird, und andere auf den Enden der Kipphebel (1a) fest angebrachte Zapfen (1c), in deren Übereinstimmung die Kipphebel an den Rahmen der Poliermaschine zentriert werden und auf die ein von einer Treibkette rotiertes Zahnrad (2) aufgekeilt ist, das die Kipphebel der einfach artikulierten Parallelogramme (1) rotieren läßt.
